# EUROPÄISCHE PATENTSCHRIFT

(11) **EP 0 754 812 B1**
(45) Veröffentlichungstag und Bekanntmachung des Hinweises auf die Patenterteilung: **19.04.2000**
(21) Anmeldenummer: 96107982.9
(22) Anmeldetag: 20.05.1996
(51) Int. Cl.: E04B 2/88

(54) **Warmfassade**
Thermal insulating facade
Façade à isolation thermique

(30) Priorität: 17.07.1995 DE 19525957
(43) Veröffentlichungstag der Anmeldung: 22.01.1997
(73) Patentinhaber: NORSK HYDRO ASA, 0257 Oslo 2 (NO)
(72) Erfinder: Schulz, Harald Dr., 86381 Krumbach (DE)
(74) Vertreter: Dziewior, Joachim

(56) Entgegenhaltungen:
- EP-A- 0 644 311
- DE-U- 9 300 692
- GB-A- 2 157 338

## Beschreibung

Die Erfindung betrifft eine Warmfassade in Form einer aus vertikalen Pfostenprofilen und/oder horizontalen Riegelprofilen bestehenden oder als Elementfassade aufgebauten Tragkonstruktion aus thermisch getrennten Metallprofilen, bei der die Fassadenfläche von in vertikaler und/oder horizontaler Richtung wechselweise aus einem oder mehreren aufeinanderfolgend angeordneten Verglasungselementen und aus einem oder mehreren aufeinanderfolgend angeordneten Brüstungselementen aufgebaut ist und bei der wenigstens eine thermische Trennzone zwischen der Innen- und der Außenseite der Fassade vorgesehen ist, wobei das Brüstungselement eine außenseitige Abdeckung, eine innenseitige Abdeckung und eine dazwischenliegende Wärmedämmung aufweist, ferner die Haupttragkonstruktion bezüglich der Fassadenfläche innenseitig oder außenseitig angeordnet ist und das Verglasungselement sowie das Brüstungselement von einem Rahmen eingefaßt sind, der Teil der Tragkonstruktion sein kann.

Derartige Warmfassaden sind in unterschiedlichen Ausführungsformen bekannt. So beschreibt GB-A-2 157 338 eine Warmfassade, die jedoch keine einzelnen Verglasungselemente und Brüstungselemente aufweist, wo dann am Brüstungselement längs seines gesamten Umfangs eine thermische Isolierung zur innenseitigen Abdeckung des Brüstungselements hin angeordnet ist. Auch eine Wärmedämmung zwischen einer außenseitigen und innenseitigen Abdeckung des Brüstungselements ist dort nicht entnehmbar. Trotz der bei diesen Warmfassaden bereits vorhandenen thermischen Trennungen im Bereich der Tragkonstruktion treten Wärmeverluste durch die vergleichsweise schlechte Wärmedämmung der Rahmenprofile der Brüstungselemente auf. Der k-Wert der Rahmen liegt im allgemeinen zwischen 1,8 und 2,8 W/m[2]k. Der k-Wert für die Brüstung allein, also ohne Profil, liegt dagegen im Bereich von 0,3 - 0,6 W/m[2]k. Die Profile sind somit gegenüber der Dämmung im Brüstungsbereich die Schwachstelle.

Der Erfindung liegt daher die Aufgabe zugrunde, bei Warmfassaden der eingangs genannten Art Maßnahmen vorzusehen, durch die der schlechte k-Wert des Rahmens im Bereich der Brüstung beseitigt bzw. vermindert wird und die Wärmeübertragung aus dem Fensterbereich über die Profile in den Bereich der Brüstung verringert wird.

Diese Aufgabe wird nach der Erfindung durch die Merkmale des Anspruchs 1 gelöst.

Der durch die Erfindung erreichte Vorteil besteht im wesentlichen darin, daß eine verbesserte thermische Entkopplung der Brüstungselemente von den Verglasungselementen insbesondere durch eine thermische Unterteilung in Einzelelemente erzielt wird. Der Rahmen des Brüstungselements ist also umlaufend thermisch zum Verglasungselement und zum Innenraum hin "abgeschirmt".

Um bei der Elementfassade die Einzelelemente gleichsam "aufzufädeln", sieht die Erfindung vor, daß jeweils zwei vertikal aneinandergrenzende Pfosten durch sich über den Trennungsbereich erstreckende Statikeinschieblinge miteinander verbunden sind.

Weiter kann bei der Elementfassade im Rahmen der Erfindung vorgesehen sein, daß jeder Pfosten und/oder Riegel von zwei parallel und mit Abstand zueinander angeordneten Hohlprofilen gebildet ist, die sich gegenüberstehende Nuten zur Aufnahme einer in beide Hohlprofile vorstehenden Dichtleiste aufweisen.

Die im Trennbereich des Profils dem Verglasungselement zugewandte Seite des Rahmens des Brüstungselements weist vorteilhafterweise eine randseitig mit dem Rahmen bündig abschließende Isolierleiste auf, die den Rahmen mit der innenseitigen Abdeckung des Brüstungselements verbindet und die thermische Isolierung des Brüstungselements bildet. Diese Isolierleiste kann aus Holz oder aus druckfestem Kunststoff oder aus druckfester Mineralfaser bestehen. Vorteilhafterweise sollte hierbei die Isolierleiste selbst ausreichend dampfdicht ausgebildet oder mit einer dampfdichten Folie belegt sein.

Weiter ist es von Vorteil, wenn bei im Brüstungselement liegendem Dehnungsstoß die innenseitige Abdeckung verschiebbar in eine Aufnahmenut der Isolierleiste mit Abstand zum Nutboden vorsteht.

Um den Spalt zwischen dem Rahmen des Brüstungselements und des Verglasungselements zu schließen, ist vorgesehen, daß am Rahmen des Verglasungselements eine der Isolierleiste anliegende Dichtleiste angeschlossen ist. Hierdurch wird über die eingeschlossene Luftschicht darüberhinaus auch eine Wärmedämmung erreicht.

Soweit ein Verglasungselement und ein Brüstungselement zu einem Element miteinander verbunden sind, ist nach einer ersten Ausführungsform der Erfindung der innenseitige Teil der beiden Rahmen des Verglasungselements und des Brüstungselements über ein thermisches Isolierteil miteinander verbunden. Dieses thermische Isolierteil kann als Isolierleiste ausgebildet sein, die an dem zur innenseitigen Abdeckung weisenden Rand der Rahmen befestigt ist. Es besteht jedoch auch die Möglichkeit, daß das thermische Isolierteil als sich über die gesamte Breite des innenseitigen Teils des Rahmens erstreckender Isolierkörper ausgebildet ist. Dies führt im Ergebnis dazu, daß bei der Pfosten-Riegel-Fassade das Riegelprofil zweidimensional thermisch getrennt ist.

Schließlich ist im Rahmen der Erfindung noch vorgesehen, daß bei der Pfosten-Riegel-Fassade der doppelt thermisch getrennte Riegel durchläuft und der Pfosten endseitig gegen den Riegel stößt.

Im folgenden wird die Erfindung an in der Zeichnung dargestellten Ausführungsbeispielen näher erläutert; es zeigen:
- Fig. 1: eine schematische Darstellung der Warmfassade in Pfosten-Riegel-Bauweise mit außenseitig angeordneter Statik in Draufsicht und - links - im Querschnitt mit auf Brüstungsriegelhöhe liegendem Dehnstoß,
- Fig. 2: eine der Fig. 1 entsprechende Darstellung, jedoch mit im Bereich der Decke liegendem Dehnstoß,
- Fig. 3 bis 5: den Vertikalschnitt I-I - oben - und II-II - unten - nach Fig. 1 in drei unterschiedlichen Ausführungsformen,
- Fig. 6: den Horizontalschnitt III-III nach Fig. 1 bzw. 2,
- Fig. 7: den Horizontalschnitt IV-IV nach Fig. 1 bzw. 2,
- Fig. 8 bis 10: den Vertikalschnitt I-I - oben - und II-II - unten - nach Fig. 2 in drei unterschiedlichen Ausführungsformen,
- Fig. 11: eine schematische Darstellung der Warmfassade in Pfosten-Riegel-Bauweise mit innenseitig angeordneter Statik in Draufsicht und - links - im Querschnitt mit auf Brüstungsriegelhöhe liegendem Dehnstoß,
- Fig. 12: eine der Fig. 11 entsprechende Darstellung, jedoch mit im Bereich der Decke liegendem Dehnstoß,
- Fig. 13 und 14: den Vertikalschnitt I-I - oben - und II-II - unten - nach Fig. 11 in zwei unterschiedlichen Ausführungsformen,
- Fig. 15: den Horizontalschnitt III-III nach Fig. 11 bzw. 12,
- Fig. 16: den Horizontalschnitt IV-IV nach Fig. 11 bzw. 12,
- Fig. 17 und 18: den Vertikalschnitt I-I - oben - und II-II - unten - nach Fig. 12 in zwei unterschiedlichen Ausführungsformen,
- Fig. 19: eine schematische Darstellung der als Elementfassade gestalteten Warmfassade mit außenseitig angeordneter Statik in Draufsicht und - links - im Querschnitt mit auf Brüstungsriegelhöhe liegendem Dehnstoß,
- Fig. 20: eine der Fig. 19 entsprechende Darstellung, jedoch mit im Bereich der Decke liegendem Dehnstoß,
- Fig. 21 und 22: den Vertikalschnitt I-I - oben - und II-II - unten - nach Fig. 19 in zwei unterschiedlichen Ausführungsformen,
- Fig. 23: den Horizontalschnitt III-III nach Fig. 19 bzw. 20,
- Fig. 24: den Horizontalschnitt IV-IV nach Fig. 19 bzw. 20,
- Fig. 25 und 26: den Vertikalschnitt I-I - oben - und II-II - unten - nach Fig. 20 in zwei unterschiedlichen Ausführungsformen,
- Fig. 27: eine schematische Darstellung der als Elementfassade gestalteten Warmfassade mit innenseitig angeordneter Statik in Draufsicht und - links - im Querschnitt mit auf Brüstungsriegelhöhe liegendem Dehnstoß,
- Fig. 28: eine der Fig. 27 entsprechende Darstellung, jedoch mit im Bereich der Decke liegendem Dehnstoß,
- Fig. 29: den Vertikalschnitt I-I - oben - und II-II - unten - nach Fig. 27,
- Fig. 30: den Horizontalschnitt III-III nach Fig. 27 bzw. 28,
- Fig. 31: den Horizontalschnitt IV-IV nach Fig. 27 bzw. 28,
- Fig. 32: den Horizontalschnitt V-V nach Fig. 27 bzw. 28,
- Fig. 33: den Vertikalschnitt I-I - oben - und II-II - unten - nach Fig. 28.

Die in der Zeichnung dargestellte Warmfassade kann aus vertikalen Pfostenprofilen 1 und horizontalen Riegelprofilen bestehen oder als Elementfassade aufgebaut sein. Die Fig. 1, 2, 11 und 12 mit den zugehörigen Schnittdarstellungen zeigen hierbei eine Warmfassade in Pfosten-Riegel-Bauweise, während die Fig. 19, 20, 27 und 28 mit den zugehörigen Schnittdarstellungen eine Elementfassade wiedergeben. In vertikaler Richtung sind wechselweise die Fassadenfläche bildende Verglasungselemente 2 - mit F bezeichnet - und Brüstungselemente 3 - mit B bezeichnet - angeordnet. Auch in horizontaler Richtung können Verglasungselemente 2 und Brüstungselemente 3 einzeln oder zu mehreren nebeneinander wechselweise angeordnet sein. Zwischen der Innen- und der Außenseite der Fassade ist wenigstens eine thermische Trennzone vorgesehen, wobei das Brüstungselement eine außenseitige Abdeckung 4, eine innenseitige Abdeckung 5 und eine dazwischen liegende Wärmedämmung 6 aufweist.

Die Tragkonstruktion der Fassade ist in den Ausführungsbeispielen nach den Fig. 1 bis 10 und 19 bis 26 außenseitig, nach den Fig. 11 bis 18 und 27 bis 33 dagegen innenseitig angeordnet. Ferner sind bei der Elementfassade die Verglasungselemente 2 sowie die Brüstungselemente 3 jeweils von einem Rahmen 7, 8 eingefaßt, der dabei zugleich auch Teil der Tragkonstruktion sein kann. Bei der Pfosten-Riegel-Bauweise gilt dies entsprechend, jedoch nur für den Riegel.

Das Verglasungselement 2 und das Brüstungselement 3 sind als thermisch voneinander getrennte, jeweils für sich oder gemeinsam an der Tragkonstruktion angeschlossene Einzelelemente ausgebildet. In vertikaler Richtung ist eine Trennung der Pfosten 1 an jedem zweiten Übergang zwischen dem Brüstungselement 3 und dem Verglasungselement 2 vorgesehen. Der durch die Trennung der Pfosten 1 gebildete Dehnstoß kann dabei auf Brüstungsriegelhöhe (Fig. 1, 11, 19 und 27) oder im Bereich der Geschoßdecke (Fig. 2, 12, 20 und 28) angeordnet sein, die jeweils in der Schnittdarstellung links dieser Figuren angedeutet ist.

Wie sich beispielsweise aus den Fig. 3 bis 5 ergibt, sind jeweils zwei aneinander grenzende Pfosten 1 durch sich über den Trennungsbereich erstreckende Statikeinschieblinge 9 miteinander verbunden, die aus Aluminium oder Stahl bestehen können. Bei der Elementfassade kann jeder Pfosten 1, wie die Fig. 23, 24, 30 und 31 zeigen, aus zwei parallel und mit Abstand zueinander angeordneten Hohlprofilen bestehen, die sich gegenüber stehende Nuten aufweisen, die zur Aufnahme einer in beide Hohlprofile vorstehenden Dichtleiste 11 dienen (Fig. 23, 24, 30, 31, 32). Ebenso kann, wie dies aus den Fig. 21 und 22 hervorgeht, der Riegel geteilt ausgebidet sein.

Die im Trennbereich des Pfostens 1 dem Verglasungselement 2 zugewandte Seite des Rahmens 8 des Brüstungselements 3 weist, wie aus den Schnittdarstellungen zu ersehen ist eine außenseitig mit dem Rahmen bündig abschließende Isolierleiste 12, 16 auf, die den Rahmen 8 mit der innenseitigen Abdeckung 5 des Brüstungselements 3 verbindet. Diese Isolierleiste 12, 16 kann aus Holz, aus druckfestem Kunststoff oder aus druckfester Mineralfaser bestehen. Die Isolierleiste 12, 16 sollte dabei entweder selbst dampfdicht ausgebildet sein oder durch eine entsprechende Folie belegt sein. Ferner ist im Rahmen 7 des Verglasungselements 2 eine Dichtleiste 13 angeschlossen, die der Isolierleiste 12, 16 in der Nähe der innenseitigen Abdeckung 5 anliegt. Diese Dichtleiste 13 kann, wie beispielsweise in den Ausführungsbeispielen nach den Fig. 21, 25, 29, 33 als Dichtlippe, als rechteckige Leiste wie in den Figuren 4, 9, 13, 17 oder als Dichtelement wie in Fig. 22 und 26

Wie sich beispielsweise aus den Fig. 3 bis 5 und den diesen entsprechenden, weiteren Schnittdarstellungen ergibt, ist bei der Pfosten-Riegel-Fassade der innenseitige Teil der beiden Rahmen 7, 8 des Verglasungselements 2 und des Brüstungselements 3 über ein thermisches Isolierteil 14 miteinander verbunden. Dabei ist das thermische Isolierteil 14 in der Fig. 4 als Isolierleiste ausgebildet, die an dem zur innenseitigen Abdeckung 5 weisenden Rand der Rahmen 7, 8 befestigt ist.

Das thermische Isolierteil 14 kann jedoch auch als sich über die gesamte Breite des innenseitigen Teils des Rahmens 8 erstreckender Isolierkörper ausgebildet sein, wie dies beispielsweise aus der Fig. 5 zu ersehen ist. Die Befestigung der Isolierleiste bzw. des Isolierkörpers erfolgt jeweils durch entsprechende Vorsprünge bzw. Stege der Rahmenprofile.

Bei Ausgestaltung als Elementfassade ist zwischen den Rahmen 7 und 8 eine Dichtleiste 15 vorgesehen, die neben der dichtenden Funktion und den Einschluß einer Luftschicht mittelbar auch für eine Wärmeisolierung sorgt, wie dies etwa beim Ausführungsbeispiel der Fig. 21, 22, 25, 26 und 29 dargestellt ist.

Um einen Dehnungsausgleich im Brüstungselement 3 zu ermöglichen, ist es jedenfalls bei im Brüstungselement 3 liegendem Dehnungsstoß vorteilhaft, wenn die innenseitige Abdeckung 5 verschiebbar in eine Aufnahmenut der Isolierleiste 12, 16 mit Abstand zum Nutboden vorsteht. Damit kann die Abdeckung 5 abhängig vom Dehnungshub entsprechend tief in die Aufnahmenut eintreten, ohne daß Aufwölbungen der Abdeckung 5 befürchtet werden müßten.

Schließlich läuft, wie sich aus den Fig. 1 und 2 ergibt, bei der Pfosten-Riegel-Fassade der doppelt thermisch getrennte Riegel durch, während der Pfosten 1 endseitig gegen den Riegel stößt.

## Patentansprüche

1. Warmfassade in Form einer aus vertikalen Pfostenprofilen (1) und/oder horizontalen Riegelprofilen bestehenden oder als Elementfassade mit Profilen (1) aufgebauten Tragkonstruktion aus thermisch getrennten Metallprofilen, bei der die Fassadenfläche von in vertikaler und/oder horizontaler Richtung wechselweise aus einem oder mehreren aufeinanderfolgend angeordneten Verglasungselementen (2) und aus einem oder mehreren aufeinanderfolgend angeordneten Brüstungselementen (3) aufgebaut ist und bei der wenigstens eine thermische Trennzone zwischen der Innen- und der Außenseite der Fassade vorgesehen ist, wobei das Brüstungselement (3) eine außenseitige Abdeckung (4), eine innenseitige Abdeckung (5) und eine dazwischenliegende Wärmedämmung (6) aufweist, ferner die Haupttragkonstruktion bezüglich der Fassadenfläche innenseitig oder außenseitig angeordnet ist und das Verglasungselement (2) sowie das Brüstungselement (3) von einem Rahmen (7, 8) eingefaßt sind, der Teil der Tragkonstruktion sein kann, wobei das Verglasungselement (2) und das Brüstungselement (3) als thermisch voneinander getrennte, für sich oder gemeinsam an der Tragkonstruktion angeschlossene Einzelelemente ausgebildet sind, wobei in vertikaler Richtung eine thermische Trennung der Profile (1) an jedem Übergang zwischen Brüstungselement (3) und Verglasungselement (2) vorgesehen und wobei am Brüstungselement (3) längs seines gesamten Umfangs eine thermische Isolierung zu seiner innenseitigen Abdeckung hin angeordnet ist.

2. Warmfassade nach Anspruch 1, dadurch gekennzeichnet, daß bei Ausbildung als Elementfassade jeweils zwei vertikal aneinandergrenzende Pfosten (1) durch sich über den Trennungsbereich erstreckende Statikeinschieblinge (9) miteinander verbunden sind.

3. Warmfassade nach einem der Ansprüche 1 oder 2, dadurch gekennzeichnet, daß bei Ausbildung als Elementfassade jeder Pfosten (1) und/oder Riegel von zwei parallel und mit Abstand zueinander angeordneten Hohlprofilen gebildet ist, die sich gegenüberstehende Nuten zur Aufnahme einer in beide Hohlprofile vorstehenden Dichtleiste (11) aufweisen.

4. Warmfassade nach einem der Ansprüche 1 bis 3, dadurch gekennzeichnet, daß die im Trennbereich des Pfostens (1) dem Verglasungselement (2) zugewandte Seite des Rahmens (8) des Brüstungselements (3) eine randseitig mit dem Rahmen bündig abschließende Isolierleiste (12, 16) aufweist, die den Rahmen (8) mit der innenseitigen Abdeckung (5) des Brüstungselements (3) verbindet.

5. Warmfassade nach Anspruch 4, dadurch gekennzeichnet, daß die Isolierleiste (12, 16) aus Holz oder aus druckfestem Kunststoff oder aus druckfester Mineralfaser besteht.

6. Warmfassade nach Anspruch 4 oder 5, dadurch gekennzeichnet, daß die Isolierleiste (12, 16) selbst ausreichend dampfdicht ausgebildet ist oder mit einer dampfdichten Folie belegt ist.

7. Warmfassade nach einem der Ansprüche 1 bis 6, dadurch gekennzeichnet, daß bei im Brüstungselement (3) liegendem Dehnungsstoß die innenseitige Abdeckung (5) verschiebbar in eine Aufnahmenut der Isolierleiste (12, 16) mit Abstand zum Nutboden vorsteht.

8. Warmfassade nach einem der Ansprüche 4 bis 7, dadurch gekennzeichnet, daß am Rahmen (7) des Verglasungselements (2) eine der Isolierleiste (12, 16) anliegende Dichtleiste (13) angeschlossen ist.

9. Warmfassade nach einem der Ansprüche 1 bis 8, dadurch gekennzeichnet, daß der innenseitige Teil der beiden Rahmen (7, 8) des Verglasungselements (2) und des Brüstungselements (3) über ein thermisches Isolierteil (14) miteinander verbunden sind.

10. Warmfassade nach Anspruch 9, dadurch gekennzeichnet, daß das thermische Isolierteil (14) als Isolierleiste ausgebildet ist, die an dem zur innenseitigen Abdeckung (5) weisenden Rand (7, 8) der Rahmen befestigt ist.

11. Warmfassade nach Anspruch 9, dadurch gekennzeichnet, daß das thermische Isolierteil (14) als sich über die gesamte Breite des innenseitigen Teils des Rahmens (7, 8) erstreckender Isolierkörper ausgebildet ist.

12. Warmfassade nach einem der Ansprüche 1 bis 11, dadurch gekennzeichnet, daß bei der Pfosten-Riegel-Fassade der doppelt thermisch getrennte Riegel durchläuft und der Pfosten endseitig gegen den Riegel stößt.

## Claims

1. A thermal facade in the form of a carrier structure of thermally separated shaped metal members, which comprises vertical shaped upright members (1) and/or horizontal shaped crossbar members or which is constructed in the form of an element facade with shaped members (1), in which the facade surface is constructed in a vertical and/or horizontal direction alternately from one or more successively arranged glazing elements (2) and one or more successively arranged breast elements (3), and in which there is provided at least one thermal separation zone between the inside and the outside of the facade, wherein the breast element (3) has an external covering (4), an internal covering (5) and an interposed thermal insulation (6), and in addition the main carrier structure is arranged on the inside or the outside with respect to the facade surface and the glazing element (2) and the breast element (3) are fitted in a frame (7, 8) which can be part of the carrier structure, wherein the glazing element (2) and the breast element (3) are in the form of thermally mutually separated individual elements which are connected in themselves or jointly to the carrier structure, wherein provided in the vertical direction is a thermal separation of the shaped members (1) at each transition between a breast element (3) and a glazing element (2) and wherein arranged at the breast element (3) along its entire periphery is a thermal insulation towards its internal covering.

2. A thermal facade according to claim 1 characterised in that when in the configuration of an element facade each two mutually vertically adjoining uprights (1) are connected together by static insert members (9) extending over the separation region.

3. A thermal facade according to one of claims 1 and 2 characterised in that when in the configuration of an element facade each upright (1) and/or crossbar is formed by two hollow shaped members which are arranged parallel and at a spacing relative to each other and which have oppositely disposed grooves for receiving a sealing strip (11) which projects into both hollow shaped members.

4. A thermal facade according to one of claims 1 to 3 characterised in that the side of the frame (8) of the breast element (3), which is towards the glazing element (2) in the separation region of the upright (1), has an insulating bar (12, 16) which terminates flush at the edge side with the frame and which connects the frame (8) to the internal covering (5) of the breast element (3).

5. A thermal facade according to claim 4 characterised in that the insulating bar (12, 16) comprises wood or pressure-resistant plastics material or pressure-resistant mineral fibre.

6. A thermal facade according to claim 4 or claim 5 characterised in that the insulating bar (12, 16) itself is of a sufficiently vapour-tight nature or is covered with a vapour-tight foil.

7. A thermal facade according to one of claims 1 to 6 characterised in that with an expansion gap in the breast element (3) the internal covering (5) projects displaceably into a receiving groove in the insulating bar (12, 16) at a spaced relationship relative to the bottom of the groove.

8. A thermal facade according to one of claims 4 to 7 characterised in that a sealing bar (13) which bears against the insulating bar (12, 16) is connected to the frame (7) of the glazing element (2).

9. A thermal facade according to one of claims 1 to 8 characterised in that the internal part of the two frames (7, 8) of the glazing element (2) and the breast element (3) are connected together by way of a thermal insulating portion (14).

10. A thermal facade according to claim 9 characterised in that the thermal insulating portion (14) is in the form of an insulating bar which is fixed to the edge (7, 8) of the frame, that faces towards the internal covering (5).

11. A thermal facade according to claim 9 characterised in that the thermal insulating portion (14) is in the form of an insulating body which extends over the entire width of the internal portion of the frame (7, 8).

12. A thermal facade according to one of claims 1 to 11 characterised in that in the case of the upright-crossbar facade the crossbar which is doubly thermally separated is continuous and the upright butts at the end against the crossbar.

## Revendications

1. Façade isolée thermiquement réalisée sous la forme d'une ossature porteuse à base de profilés métalliques séparés les uns des autres sur le plan thermique, comprenant des profilés (1) verticaux formant montants et/ou des profilés horizontaux formant lisses ou réalisée sous forme de façade-panneau avec des profilés (1), dans laquelle la surface de la façade est constituée d'un ou de plusieurs éléments de vitrage (2) consécutifs et d'un ou de plusieurs éléments d'allège (3) consécutifs, disposés en alternance dans la direction verticale et/ou la direction horizontale, et dans laquelle au moins une zone de séparation thermique est prévue entre le côté extérieur et le côté intérieur de la façade, l'élément d'allège (3) comportant un parement (4) extérieur, un parement intérieur (5) et un isolant thermique (6) disposé entre deux, l'ossature porteuse principale étant disposée côté intérieur ou côté extérieur par rapport à la surface de façade et l'élément de vitrage (2) ainsi que l'élément d'allège (3) étant entourés d'un cadre (7,0 8) qui peut faire partie de l'ossature porteuse, l'élément de vitrage (2) et l'élément d'allège (3) étant conformés en éléments individuels séparés thermiquement l'un de l'autre, liés individuellement ou ensembles à l'ossature porteuse, une séparation thermique des profilés (1) étant prévue dans la direction verticale au niveau de chaque transition entre élément d'allège (3) et élément de vitrage (2) et un isolant thermique étant disposé sur l'élément d'allège (3) sur tout le pourtour de celui-ci, côté parement intérieur.

2. Façade selon la revendication 1, caractérisée par le fait que dans le cas d'une façade-panneau, deux montants (1) consécutifs dans la direction verticale sont liés l'un à l'autre par des inserts statiques (9) qui s'étendent sur la zone de séparation.

3. Façade selon la revendication 1 ou 2, caractérisée par le fait que dans le cas d'une façade-panneau, chaque montant (1) et/ou chaque lisse est formé de deux profilés creux disposés parallèlement l'un à l'autre, à distance l'un de l'autre, qui comportent des rainures en vis-à-vis destinées à recevoir une baguette d'étanchéité (11) qui est engagée dans les deux profilés creux.

4. Façade selon une des revendications 1 à 3, caractérisée par le fait que le côté du cadre (8) de l'élément d'allège (3) tourné vers l'élément de vitrage (2), dans la région de séparation du montant (1) comporte une baguette isolante (12, 16) qui affleure avec le bord de cadre et assure la liaison entre le cadre (8) et le parement intérieur (5) de l'élément d'allège (3).

5. Façade selon la revendication 4, caractérisée par le fait que la baguette isolante (12, 16) est en bois ou en une matière plastique résistant à la compression ou en fibres minérales résistant à la compression.

6. Façade selon la revendication 4 ou 5, caractérisée par le fait que la baguette isolante (12, 16), en elle-même, est suffisamment étanche à la vapeur d'eau ou est habillée d'un film étanche à la vapeur d'eau.

7. Façade selon une des revendications 1 à 6, caractérisée par le fait que dans le cas où le joint de dilatation est situé dans l'élément d'allège (3), le parement intérieur (5) pénètre de manière coulissante dans une rainure réceptrice de la baguette isolante (12, 16), à distance du fond de ladite rainure.

8. Façade selon une des revendications 4 à 7, caractérisée par le fait qu'une baguette d'étanchéité (13) qui est appliquée contre la baguette isolante (12, 16) est liée au cadre (7) de l'élément de vitrage (2).

9. Façade selon une des revendications 1 à 8, caractérisée par le fait que les parties situées côté intérieur des deux cadres (7, 8) de l'élément de vitrage (2) et de l'élément d'allège (3) sont liées l'une à l'autre par un élément thermiquement isolant (14).

10. Façade selon la revendication 9, caractérisée par le fait que l'élément thermiquement isolant (14) est conformé en baguette isolante qui est fixée au bord (7, 8) des cadres tourné vers le parement (5) intérieur.

11. Façade selon la revendication 9, caractérisée par le fait que l'élément thermiquement isolant (14) est conformé en corps isolant qui s'étend sur toute la longueur de la partie intérieure du cadre (7, 8).

12. Façade selon une des revendications 1 à 11, caractérisée par le fait que dans le cas d'une façade à montants et lisses, la lisse à double barrière thermique est continue et le montant est en appui côté extrémité sur la lisse.
